# EUROPÄISCHE PATENTSCHRIFT

(11) **EP 0 847 070 B1**
(45) Veröffentlichungstag und Bekanntmachung des Hinweises auf die Patenterteilung: **12.06.2002**
(21) Anmeldenummer: 96120845.1
(22) Anmeldetag: 23.12.1996
(51) Int. Cl.: H01H 71/56, H01H 71/52

(54) **Überstromschutzschalter, insbesondere Motorschutzschalter**
Over current circuit breaker, particularly motor circuit breaker
Disjoncteur de surintensité, en particulier disjoncteur pour moteur

(30) Priorität: 06.02.1996 CH 30796
(43) Veröffentlichungstag der Anmeldung: 10.06.1998
(73) Patentinhaber: Rockwell Automation AG, CH-5001 Aarau (CH)
(72) Erfinder: Meili, Hans-Peter, 5703 Seon (CH); Spengler, Karin, 8225 Siblingen (CH); Spengler, Stephan, 8225 Siblingen (CH)
(74) Vertreter: Morva, Tibor

(56) Entgegenhaltungen:
- EP-A- 0 091 040
- EP-A- 0 500 138
- EP-A- 0 519 560
- DE-B- 2 123 765
- DE-C- 4 304 769

## Beschreibung

Die vorliegende Erfindung betrifft einen Ueberstromschutzschalter, insbesondere Motorschutzschalter mit in einem Gehäuse untergebrachten Festkontaktstücken und diese in der Einschaltstellung des Ueberstromschutzschalters je Phase überbrückenden, unter der Wirkung von mindestens einer Ausschaltfeder stehenden, beweglichen Kontaktstücken, mit einem entweder durch eine Handbetätigungsvorrichtung oder durch Ueberstromauslöseorgane betätigbaren Schaltschloss, das über ein aus einer Kniehebellasche und aus einer Schaltlasche gebildetes Kniehebelpaar auf die im Gehäuse geführten, beweglichen Kontaktstücke wirkt, wobei der dem Kniegelenk des Kniehebelpaares abgekehrte Endbereich der Kniehebellasche auf einem im Gehäuse schwenkbar gelagerten, sich in der Einschaltstellung auf eine durch die Ueberstromauslöseorgane beeinflussbare Auslöseklinke stützenden Klinkenhebel schwenkbar gelagert ist und die Handbetätigungsvorrichtung mit dem Kniegelenk des Kniehebelpaares in Wirkverbindung steht.

Ein Ueberstromschutzschalter der eingangs erwähnten Art ist aus der DE-C1-4304769 bekannt. Bei diesem Ueberstromschutzschalter werden die beweglichen Kontaktstucke gegen die Wirkung einer Ausschaltfeder durch ein aus einer Kniehebellasche und aus einer Schaltlasche gebildetes Kniehebelpaar in der Einschaltstellung gehalten. Die Schaltlasche liegt näher zu den beweglichen Kontaktstücken. Das der Schaltlasche abgekehrte Ende der Kniehebellasche ist an einem Ende eines mit seinem anderen Ende im Gehäuse des Ueberstromschutzschalters schwenkbar gelagerten V-förmigen Klinkenhebel gelagert. Die Spitze des V-förmigen Klinkenhebels stützt sich in der Einschaltstellung des Ueberstromschutzschalters an einer durch Ueberstromauslöseorgane lösbaren Klinke ab. Bei einer Ueberstromauslösung schwenkt die Klinke vom Klinkenhebel weg, worauf das Klinkenhebelpaar zusammenbricht und die Ausschaltfeder die beweglichen Kontaktstücke von den Festkontaktstücken trennt. Dieser Trennvorgang erfolgt mit einer verhältnismässig hoher Ausschaltgeschwindigkeit. Damit diese Schnellausschaltung auch bei der Ausschaltung von Hand von der Ausschaltbewegung des Handantriebes unabhängig ablaufen kann, ist bei diesem Ueberstromschutzschalter ein zusätzlicher Ausschalthebel vorgesehen. Der Ausschalthebel ist in einem Lager an der Klinke angelenkt und steht unter Federzug zum Gehäuse. Bei einer Ausschaltbewegung von Hand nimmt ein Mitnehmer den Ausschalthebel in seiner Längsrichtung mit und bringt so die Klinke über seine Lagerung mit, wonach die Klinke den Klinkenhebel nicht mehr stützt. Sobald die Stützung des Klinkenhebels weggezogen ist, bricht das Klinkenhebelpaar zusummen, worauf eine Schnellausschaltung erfolgt. Ein Nachteil dieses Ueberstromschutzschalters besteht darin, dass für seine Betätigung viele Teile benötigt sind. Dies bedeutet nebst einer komplizierten und nur mit verhältnismässig hohem Aufwand durchführbaren Montage wirtschaftliche Nachteile. Ein weiterer Nachteil dieser Anordnung ist dadurch gegeben, dass an der Handbetätigungsvorrichtung eine Auslösung durch Ueberstrom von einer Handauslösung von aussen nicht feststellbar ist. Die Handbetätigungsvorrichtung nimmt in beiden Fällen die gleiche AUS-Stellung ein.

Aus der DE-PS-2123765 ist ein weiterer Ueberstromschutzschalter mit die Festkontaktstücke in der Einschaltstellung in jeder Phase überbrückenden beweglichen Kontaktstücken bekannt. Die beweglichen Kontaktstücke sind an einer Schaltlasche angelenkt, die mit einem Klinkenhebel ein Kniehebelpaar bildet. In der Einschaltstellung ist das Kniehebelpaar über die Totpunktlage gespannt, beim Ausschalten knickt das Kniehebelpaar ein und ermöglicht eine schnelle Trennung der beweglichen Kontaktstücke von den Festkontaktstücken. Der Klinkenhebel ist in der Einschaltstellung an einer durch Ueberstromauslöseorgane betätigbaren Klinke abgestützt. Sowohl bei Ueberstromauslösung als auch bei Auslösung von Hand knickt das Kniehebelpaar ein, wonach eine Ausschaltfeder die beweglichen Kontaktstücke von den Festkontaktstücken verhältnismässig schnell trennt. Dieses Schaltschloss ist kompliziert und daher teuer. Ein weiterer Nachteil auch dieser Anordnung besteht darin, dass eine Ueberstromauslösung und eine Handauslösung an der Handbetätigungsvorrichtung von aussen nicht unterscheidbar ist. Die Handbetätigungsvorrichtung dieses Ueberstromschutzschalters kennt nur eine EIN- und eine AUS-Stellung.

Die Aufgabe der vorliegenden Erfindung ist es, den eingangs erwähnten Ueberstromschutzschalter zu vereinfachen und zu verbessern, so dass ein schnelles Ausschalten sowohl bei einer Ueberstromauslösung als auch bei einem Handausschalten von der Betätigungsgeschwindigkeit der Handbetätigungsvorrichtung unabhängig, mit den gleichen Einzelteilen in wirtschaftlich vorteilhafter Weise erreicht und eine Auslösung durch Ueberstrom und eine Auslösung von Hand durch zwei unterschiedliche Stellungen der Handbetätigungsvorrichtung von aussen festgestellt werden kann.

Die gestellte Aufgabe ist dadurch gelöst, dass die Gelenkachsen der Schaltlasche und der Kniehebellasche und die Schwenklagerachse des Klinkenhebels in der Einschaltstellung des Ueberstromschutzschalters in einer Richtung auf einer leicht gekrümmten Linie so hintereinander liegen, dass die Schaltlasche, die Kniehebellasche und der Klinkenhebel in der Uebertotpunktlage, in gestreckter Stellung durch die Ausschaltfeder gespannt sind, wobei der Klinkenhebel sich an der Auslöseklinke und das zwischen der Schaltlasche und der Kniehebellasche liegende Kniegelenk an einem lösbar verklinkten Anschlagschieber abstützen und der Klinkenhebel von dieser in der Einschaltstellung des Ueberstromschutzschalters eingenommenen Stellung aus in beide Richtungen um die Schwenklagerachse schwenkbar ausgebildet ist, wovon in die eine Richtung nach Betätigung der Auslöseklinke und in die andere Richtung nach Lösen der Verklinkung des Anschlagschiebers durch Betätigung der Handbetätigungsvorrichtung aus der Einin die Ausschaltstellung und dass die Handbetätigungsvorrichtung mit dem Kniegelenk des Kniehebelpaares über mindestens eine bei einer Einschaltbewegung der Handbetätigungsvorrichtung wirksame Mitnehmerfläche in Wirkverbindung steht und das Kniegelenk in der dem Anschlagschieber abgekehrten Richtung durch eine Rückstellfeder federbelastet ist. Dadurch, dass die Schaltlasche, die Kniehebellasche und der Klinkenhebel in der Einschaltstellung des Ueberstromschutzschalters auf einer Uebertotpunktlinie ausgerichtet sind und der Klinkenhebel sich an der Auslöseklinke abstützt, kann durch Betätigung der Auslöseklinke durch einen Ueberstrom nach Einknicken des Kniehebelpaares eine schnelle Ausschaltung erreicht werden. Durch Lösen der Verklinkung des Anschlagschiebers kann das Kniegelenk des Kniehebelpaares aus der eingeschalteten Stellung ausknicken, wodurch die Gelenkstelle der Kniehebellasche am Klinkenhebel gestreckt wird und aus der Totpunktlage kommt. Sobald diese Gelenkstelle aus der Totpunktlage gekommen ist, schwenkt der Klinkenhebel von der Auslöseklinke weg und leitet eine schnelle, sprunghafte Ausschaltung des Ueberstromschutzschalters ein. Dank dem bidirektional wirksamen Klinkenhebel erreicht man mit den gleichen Bauteilen sowohl bei Ueberstromauslösung als auch beim Handausschalten eine schnelle Unterbrechung der Kontaktstellen. Die Handbetätigungsvorrichtung nimmt nach Auslösung durch Ueberstrom eine andere Stellung ein als nach einer Handausschaltung, weil der Klinkenhebel bei einer Ueberstromauslösung das Kniegelenk und auch die damit wirkverbundene Handbetätigungsvorrichtung nicht so weit einknicken lässt wie bei einem Handausschalten.

Der Klinkenhebel ist vorteilhafterweise zweiarmig ausgebildet und weist eine den Klinkenhebel in seiner in der Ausschaltstellung des Ueberstromschutzschalters vorhandenen Ruhestellung von der Auslöseklinke beabstandet haltende Drehfeder auf. Bei der zweiarmigen Ausbildung des Klinkenhebels ist die Verwirklichung der Abstützung des Klinkenhebels in der Einschaltstellung des Ueberstromschutzschalters an der Auslöseklinke einfach. Die Drehfeder sorgt dafür, dass der Klinkenhebel in der entspannten Stellung, in der Ausschaltstellung des Ueberstromschutzschalters in der Bereitschaftsposition bleibt.

Die Auslöseklinke kann mit einer diese in der Ruhestellung in der den Klinkenhebel sperrenden Stellung haltenden Drehfeder ausgerüstet sein. Die in der entspannten Stellung liegende Auslöseklinke ist durch diese Drehfeder in der Bereitschaftsstellung gehalten.

Die Handbetätigungsvorrichtung kann mit einer zwei gegenüberliegende Flächen aufweisenden, zweizinkigen, schwenkbaren Schaltgabel in Verbindung stehen, wobei eine der gegenüberliegenden inneren Flächen der Schaltgabel das Kniegelenk bei blockiertem Anschlagschieber bei einer Ausschaltbewegung von Hand aus der Totpunktlage mitnimmt, um das Kniehebelpaar durch Einknicken in die Ausschaltstellung zu bringen und die andere innere Fläche die bei einer Einschaltbewegung der Handbetätigungsvorrichtung auf das Kniegelenk wirkende Mitnehmerfläche bildet, die das Kniegelenk beim Einschalten in die Uebertotpunktlage drückt. Diese Anordnung ermöglicht das Ausschalten des Ueberstromschutzschalters auch dann, wenn der das Kniegelenk in der Einschaltstellung stützende Anschlagschieber aus irgendeinem Grunde blockiert bleibt.

Im folgenden wird anhand der beiliegenden Zeichnungen ein Ausführungsbeispiel der Erfindung näher beschrieben. Es zeigen:
- Fig.1: die Seitenansicht der wesentlichen Teile eines Ueberstromschutzschalters bei entfernter Gehäusewandung in der Ausschaltstellung und
- Fig.2: die dabei eingenommene Stellung des zur Handbetätigung dienenden Drehknopfes,
- Fig.3: eine Seitenansicht der wesentlichen Teile des Ueberstromschutzschalters bei entfernter Gehäusewandung in der Einschaltstellung und
- Fig.4: die dabei eingenommene Stellung des Drehknopfes,
- Fig.5, 6 und 7: die Schaltschlossanordnung, die Stellung des Drehknopfes und eine schematische Darstellung des Schaltschlosses in der Ausschaltstellung,
- Fig.8 bis 13: die Schaltschlossanordnung, die Stellung des Drehknofes und eine schematische Darstellung des Schaltschlosses in zwei Zwischenstellungen während einer Einschaltbewegung,
- Fig.14, 15 und 16: die Schaltschlossanordnung, die Stellung des Drehknopfes und eine schematische Darstellung des Schaltschlosses in der Einschaltstellung,
- Fig.17 bis 28: die Schaltschlossanordnung, die Stellung des Drehknopfes und eine schematische Darstellung des Schaltschlosses in vier verschiedenen Zwischenstellungen während einer Ausschaltbewegung,
- Fig.29, 30 und 31: die Schaltschlossanordnung, die Stellung des Drehknopfes und eine schematische Darstellung des Schaltschlosses in der durch die Ueberstromauslöseorgane ausgelösten Stellung bei festgehaltenem Drehknopf und
- Fig.32, 33 und 34: bei freiem Drehknopf.

In Fig.1 ist die Seitenansicht eines Ueberstromschutzschalters bei entfernter Gehäusewandung dargestellt. Diese Figur zeigt aus Gründen der besseren Uebersichtlichkeit nur die für die Beschreibung der Erfindung notwendigen, wesentlichsten Teile des Ueberstromschutzschalters. Im Gehäuse 1 sind Festkontaktstücke 2 befestigt. Die in der Einschaltstellung des Ueberstromschutzschalters die Festkontaktstücke 2 phasenweise überbrückenden, beweglichen Kontaktstücke 3 sind in Fig.1 von den Festkontaktstücken 2 getrennt, der Schalter befindet sich in der Ausschaltstellung. Die beweglichen Kontaktstücke 3 werden durch mindestens eine nicht dargestellte, auf die Zapfen 4 wirkende Ausschaltfeder in die Ausschaltstellung gebracht und dort gehalten. Die Zapfen 4 befinden sich am einen Endbereich eines im Gehäuse 1 schwenkbar gelagerten Schalthebels 5. Das andere Ende des Schalthebels 5 drückt auf den Kontaktträger 6 der beweglichen Kontaktstücke 3 gegen die Kraft einer Einschaltfeder 7. Auf den die Zapfen 4 tragenden Endbereich des Schalthebels 5 wirkt ein Schaltschloss 8. Die Funktionsweise des Schaltschlosses 8 wird anhand der Figuren 5 bis 40 erläutert. Das Schaltschloss 8 wird entweder durch eine einen Drehknopf 9 enthaltende Handbetätigungsvorrichtung von Hand oder durch thermische und/oder dynamische Elemente enthaltende Ueberstromauslöseorgane betätigt. Der Drehknopf 9 und seine Position ist in der in Fig.2 gezeigten Draufsicht des ausgeschalteten Ueberstromschutzschalters besonders gut ersichtlich.

Fig.3 zeigt den gleichen Ueberstromschutzschalter im eingeschalteten Zustand. Durch das Schaltschloss 8 ist dabei der die Zapfen 4 tragende Endbereich des Schalthebels 5 gegen den Druck der nicht dargestellten Ausschaltfeder gedrückt gehalten. Das andere Ende des Schalthebels 5 lässt den Kontaktträger 6 der beweglichen Kontaktstücke 3 mit Hilfe der Einschaltfeder 7 in die Einschaltstellung gleiten. Die Stellung des Drehknopfes 9 bei eingeschaltetem Ueberstromschutzschalter geht aus der Fig.4 hervor.

Die Figuren 5, 6 und 7 zeigen Teile des Ueberstromschutzschalters in der Ausschaltstellung. In Fig.5 ist das Gehäuse 1, der Drehknopf 9 und das Schaltschloss 8 schematisch angedeutet. Fig.6 zeigt die Stellung des Drehknopfes 9 in der AUS-Stellung. Fig.7 ist eine übersichtlichere, schematische Darstellung der wichtigsten Teile des Schaltschlosses 8. Das Schaltschloss 8 ist in dieser Schaltstellung entspannt. Am die Zapfen 4 tragenden Endbereich des Schalthebels 5 ist eine Schaltlasche 10 mit der Gelenkachse 11 angelenkt. Die Schaltlasche 10 steht mit einer Kniehebellasche 12 in gelenkiger Verbindung, wobei diese beiden Laschen ein Kniehebelpaar mit dem zwischen ihnen liegenden Kniegelenk 13 bilden. Der dem Kniegelenk 13 abgekehrte Endbereich der Kniehebellasche 12 ist auf einem im Gehäuse 1 um die Schwenklagerachse 14 in beide Richtungen schwenkbaren Klinkenhebel 15 mit der Gelenkachse 16 gelagert. Mit den Ueberstromauslöseorganen steht eine im Gehäuse 1 schwenkbar gelagerte Auslöseklinke 17 in Verbindung. In der Ruhestellung begrenzt die Auslöseklinke 17 die Schwenkbewegung des Klinkenhebels 15 in Gegenuhrzeigersinn. Der zweiarmig ausgebildete Klinkenhebel 15 wird in der Ruhestellung durch eine Drehfeder 18 in einer von der Auslöseklinke 17 etwas beabstandeten Stellung gehalten. Die Auslöseklinke 17 bleibt dank der Drehfeder 19 in der Ruhestellung in einer den Klinkenhebel 15 in Gegenuhrzeigersinn sperrenden Position. Der Drehknopf 9 steht über ein nicht näher dargestelltes Kegelradgetriebe mit einem im Gehäuse 1 gelagerten, zweiarmigen Handbetätigungshebel 20 in formschlüssiger Verbindung. Der Handbetätigungshebel 20 weist am einen Arm eine Mitnehmerfläche 21 auf. Zur Stützung des Kniegelenkes 13 in der Totpunktlage bei eingeschaltetem Ueberstromschutzschalter (Fig.16) ist ein lösbar verklinkbarer Anschlagschieber 22 vorgesehen. Dieser Anschlagschieber 22 steht in der entklinkten Stellung durch eine Feder 23 belastet mit dem Kniegelenk 13 in einem kleinen Bereich um die Einschaltstellung in Stossverbindung. In der Einschaltstellung ist der Anschlagschieber 22 durch die Handbetätigungsvorrichtung in nicht näher gezeigter Weise verklinkt. Am Beginn einer Ausschaltbewegung wird die Verklinkung gelöst, wonach der Anschlagschieber 22 von der verklinkten Stellung aus in beiden Richtungen verschiebbar ist. Das Kniegelenk 13 steht in der dem Anschlagschieber 22 abgekehrten Richtung unter der Wirkung einer Rückstellfeder 24.

Die Figuren 8 bis 13 zeigen den Ueberstromschutzschalter in zwei Zwischenstellungen während einer Einschaltbewegung. Der Drehknopf 9 wird von Hand in Uhrzeigersinn gedreht. In der ersten, in den Figuren 8 bis 10 dargestellten Zwischenstellung dreht sich der Handbetätigunshebel 20 in Gegenuhrzeigersinn bis die Mitnehmerfläche 21 mit dem Kniegelenk 13 in Eingriff kommt. Der Klinkenhebel 15 wird an der Auslöseklinke 17 abgestützt und somit in der weiteren Schwenkbewegung in Gegenuhrzeigersinn gehindert. Die Gelenkachse 16 auf dem Klinkenhebel 15 bleibt dabei in Bezug auf das Gehäuse 1 unbeweglich. Von diesem Moment an nimmt die Mitnehmerfläche 21 das Kniegelenk 13 in Gegenuhrzeigersinn mit. Beim Weiterdrehen des Drehknopfes 9 erreicht man den in den Figuren 11 bis 13 dargestellten Grenzzustand, bei welchem die Schaltlasche 10 und die Kniehebellasche 12 in einer Linie hintereinander ausgerichtet sind und der Ueberstromschutzschalter eingeschaltet wird. Das Kniegelenk 13 kommt dann mit dem Anschlagschieber 22 in Eingriff. Beim Weiterdrehen des Drehknopfes 9 springt das Kniegelenk 13 in die Uebertotpunktlage, wobei es sich am bereits verklinkten Anschlagschieber 22 abstützt. Somit ist die in den Figuren 14 bis 16 gezeigte Einschaltstellung des Ueberstromschutzschalters erreicht.

Die Figuren 17 bis 28 zeigen den Ueberstromschutzschalter in vier verschiedenen Zwischenstellungen während einer Ausschaltbewegung. Die Ausschaltbewegung beginnt damit, dass der Drehknopf 9 in Gegenuhrzeigersinn gedreht wird. Danach wird die insbesondere in Fig.19 gut erkennbare Entklinkung des Anschlagschiebers 22 durch die Handbetätigungsvorrichtung erfolgen. Der Anschlagschieber 22 wird auf Wirkung der Ausschaltfeder durch das Kniegelenk 13 in Fig.19 nach rechts verschoben. Sobald die Gelenkachse 16 zwischen der Kniehebellasche 12 und dem Klinkenhebel 15 aus der in Fig.19 dargestellten Totpunktlage herauskommt, knickt diese Anordnung wie in Fig.22 dargestellt ein, wobei die Kontakttrennung sprungartig erfolgt. Beim Weiterdrehen des Drehknopfes 9 (Fig.25) zieht die Rückstellfeder 24 das Kniegelenk 13 weiter und bewirkt, dass das Kniehebelpaar einknickt (Fig.28) und die Ausschaltstellung (Fig.7) erreicht wird.

Der zweiarmige Handbetätigungshebel 20 weist an seinem dem Kegelradgetriebe abgekehrten Arm eine zweizinkige Schaltgabel mit zwei gegenüberliegenden inneren Flächen auf. Die eine der Flächen ist die anhand der Figuren 8 bis 13 bereits beschriebene Mitnehmerfläche 21. Die gegenüberliegende Fläche 25 ist bei einer Ausschaltbewegung wirksam, wenn der Anschlagschieber 22 aus irgendeinem Grunde blockiert bleibt. In diesem Fall kann das Kniehebelpaar 10, 12 nicht einknicken und die Ausschaltbewegung kann nicht ausgeführt werden. In diesem Fall nimmt die Fläche 25 beim Weiterdrehen des Drehknopfes 9 das Kniegelenk 13 in die dem Anschlagschieber 22 abgekehrte Richtung mit. Nach Ueberschreiten der Totpunktlage knickt das Kniehebelpaar 10, 12 ein, wodurch eine schnelle Kontakttrennung eingeleitet wird.

Die Figuren 29 bis 34 zeigen den Ueberstromschutzschalter nach einer Auslösung durch die Ueberstromauslöseorgane. In den Figuren 29 bis 31 ist der Zustand nach der Auslösung bei festgehaltenem und in den Figuren 32 bis 34 bei freiem Drehknopf 9. Beim Ansprechen der Ueberstromauslöseorgane dreht sich die Auslöseklinke 17 in Gegenuhrzeigersinn vom Klinkenhebel 15 weg. Beim eingeschalteten Ueberstromschutzschalter (Fig.14 bis 16) bedeutet es, dass die Abstützung der Klinkenhebel 15 in Gegenuhrzeigersinn aufgehoben wird. Unabhängig davon dass der Drehknopf 9 festgehalten ist oder nicht, schwenkt der Klinkenhebel 15 nach Wegschwenken der Auslöseklinke 17 in Gegenuhrzeigersinn. Dadurch wird die Gelenkachse 16 der Kniehebellasche 12 auf dem Klinkenhebel 15 und somit auch der Schalthebel 5 in die Höhe schnellen, wobei sich die festen und die beweglichen Kontaktstücke 2, 3 sprungartig trennen. Wenn der Drehknopf 9 festgehalten ist, verläuft die Kontakttrennung wie bei freiem Drehknopf 9, nur der festgehaltene Drehknopf bleibt in der Einschaltstellung. Sobald man den Drehknopf 9 freilässt, oder gar nicht festhält, schwenkt der Drehknopf 9 in die in Fig.33 gezeigte Stellung und ermöglicht die Feststellung einer Ueberstromauslösung von aussen.

Der bei Handauslösung und bei Ueberstromauslösung unterschiedlich, bidirektional wirkende Klinkenhebel 15 kann auch zur Betätigung eines Signalschalters herangezogen werden, um die Auslösung des Ueberstromschutzschalters durch die Auslöseorgane anzuzeigen.

## Patentansprüche

1. Ueberstromschutzschalter, insbesondere Motorschutzschalter, mit in einem Gehäuse (1) untergebrachten Festkontaktstücken (2) und diese in der Einschaltstellung des Ueberstromschutzschalters je Phase überbrückenden, unter der Wirkung von mindestens einer Ausschaltfeder stehenden, beweglichen Kontaktstücken (3), mit einem entweder durch eine Handbetätigungsvorrichtung oder durch Ueberstromauslöseorgane betätigbaren Schaltschloss (8), das über ein aus einer Kniehebellasche (12) und aus einer Schaltlasche (10) gebildetes Kniehebelpaar auf die im Gehäuse (1) geführten, beweglichen Kontaktstücke (3) wirkt, wobei der dem Kniegelenk (13) des Kniehebelpaares abgekehrte Endbereich der Kniehebellasche (12) auf einem im Gehäuse (1) schwenkbar gelagerten, sich in der Einschaltstellung auf eine durch die Ueberstromauslöseorgane beeinflussbare Auslöseklinke (17) stützenden Klinkenhebel (15) schwenkbar gelagert ist und die Handbetätigungsvorrichtung mit dem Kniegelenk (13) des Kniehebelpaares in Wirkverbindung steht, **dadurch gekennzeichnet, dass** die Gelenkachsen (11, 13, 16) der Schaltlasche (10) und der Kniehebellasche (12) und die Schwenklagerachse (14) des Klinkenhebels (15) in der Einschaltstellung des Ueberstromschutzschalters in einer Richtung auf einer leicht gekrümmten Linie so hintereinander liegen, dass die Schaltlasche (10), die Kniehebellasche (12) und der Klinkenhebel (15) in der Uebertotpunktlage in gestreckter Stellung durch die Ausschaltfeder gespannt sind, wobei der Klinkenhebel (15) sich an der Auslöseklinke (17) und das zwischen der Schaltlasche (10) und der Kniehebellasche (12) liegende Kniegelenk (13) an einem lösbar verklinkten Anschlagschieber (22) abstützen und der Klinkenhebel (15) von dieser in der Einschaltstellung des Ueberstromschutzschalters eingenommenen Stellung aus in beide Richtungen um die Schwenklagerachse (14) schwenkbar ausgebildet ist, wovon in die eine Richtung nach Betätigung der Auslöseklinke (17) und in die andere Richtung nach Lösen der Verklinkung des Ausschaltschiebers (22) durch Betätigung der Handbetätigungsvorrichtung aus der Ein- in die Ausschaltstellung und dass die Handbetätigungsvorrichtung mit dem Kniegelenk (13) des Kniehebelpaares über mindestens eine bei einer Einschaltbewegung der Handbetätigungsvorrichtung wirksame Mitnehmerfläche (21) in Wirkverbindung steht und das Kniegelenk (13) in der dem Anschlagschieber (22) abgekehrten Richtung durch eine Rückstellfeder (24) federbelastet ist.

2. Ueberstromschutzschalter nach Anspruch 1, **dadurch gekennzeichnet, dass** der Klinkenhebel (15) zweiarmig ausgebildet ist und eine den Klinkenhebel (15) in seiner in der Ausschaltstellung des Ueberstromschutzschalters vorhandenen Ruhestellung von der Auslöseklinke (17) beabstandet haltende Drehfeder (18) aufweist.

3. Ueberstromschutzschalter nach einem der Ansprüche 1 bis 2, **dadurch gekennzeichnet, dass** die Auslöseklinke (17) mit einer diese in der Ruhestellung in der den Klinkenhebel (15) sperrenden Stellung haltenden Drehfeder (19) ausgerüstet ist.

4. Ueberstromschutzschalter nach Anspruch 1, **dadurch gekennzeichnet, dass** die Handbetätigungsvorrichtung mit einer zwei gegenüberliegende Flächen aufweisenden, zweizinkigen, schwenkbaren Schaltgabel in Verbindung steht, wobei eine der gegenüberliegenden inneren Flächen (25) der Schaltgabel das Kniegelenk (13) bei blockiertem Anschlagschieber (22) bei einer Ausschaltbewegung von Hand aus der Totpunktlage mitnimmt, um das Kniehebelpaar durch Einknicken in die Ausschaltstellung zu bringen und die andere innere Fläche die bei einer Einschaltbewegung der Handbetätigungsvorrichtung auf das Kniegelenk (13) wirkende Mitnehmerfläche (21) bildet, die das Kniegelenk (13) beim Einschalten in die Uebertotpunktlage drückt.

## Claims

1. An over-current circuit breaker, especially a circuit breaker for a motor, including fixed contact members (2) which are accommodated in a housing (1) and which, for each phase in the on-position of the over-current circuit breaker, are bridged by moveable contact members (3) that are controllable by at least one open-circuiting spring, a switch lock (8) which is actuatable by either a manual actuating device or an over-current tripping mechanism and is effective on the moveable contact members (3) within the housing (1) via a pair of articulated levers in the form of a toggle link (12) and a switch link (10), wherein the end region of the toggle link (12) remote from the toggle joint (13) of the pair of articulated levers is pivotally mounted on a pawl lever (15) which itself is pivotally mounted in the housing (1) and, in the on-position, is supported on a tripping catch (17) that is actuatable by the over-current tripping mechanism, and wherein the manual actuating device is actively coupled to the toggle joint (13) of the pair of articulated levers, **characterised in that**, in the on-position of the over-current circuit breaker, the axes of articulation (11, 13, 16) of the switch link (10) and of the toggle link (12) and the pivotal bearing axis (14) of the pawl lever (15) are located one behind the other in a direction along a slightly curved line such that, in the top dead centre position, the switch link (10), the toggle link (12) and the pawl lever (15) are tensioned in an extended configuration by the open-circuiting spring wherein the pawl lever (15) is supported on the tripping catch (17) whilst the toggle joint (13) located between the switch link (10) and the toggle link (12) is supported on a releasable, latched sliding stop (22), and wherein the pawl lever (15) is constructed in such a manner that it is pivotal about the pivotal bearing axis (14) in both directions from the position adopted in the on-position of the over-current circuit breaker, from where it moves from the on-position into the off-position in the one direction after actuation of the tripping catch (17) and in the other direction after the release of the latching means of the sliding stop (22) by actuation of the manual actuating device, and **in that** the manual actuating device is actively coupled to the toggle joint (13) of the pair of articulated levers via at least one driver face (21) which is effective in the course of a switch-on movement of the manual actuating device, and the toggle joint (13) is spring loaded in the direction opposite to the sliding stop (22) by a restoring spring (24).

2. An over-current circuit breaker in accordance with Claim 1, **characterised in that** the pawl lever (15) has two arms and comprises a torsion spring (18) which holds the pawl lever (15), in the inoperative position thereof occurring whilst the over-current circuit breaker is in its off-position, spaced from the tripping catch (17).

3. An over-current circuit breaker in accordance with Claim 1 or 2, **characterised in that** the tripping catch (17) is equipped with a torsion spring (19) which, in the inoperative position, holds said tripping catch in the position blocking the pawl lever (15).

4. An over-current circuit breaker in accordance with Claim 1, **characterised in that** the manual actuating device is connected to a two-pronged, pivotal switch fork comprising two opposite faces whereby one of the opposing inner faces (25) of the switch fork drives the toggle joint (13) from the dead centre position, when the sliding stop (22) is in the blocked state, by virtue of a manually initiated switch-off movement which is such as to move the pair of articulated levers into the off-position by means of a buckling process, and the other inner face, which forms a drive face (21) that is effective on the toggle joint (13) when the manual actuating device is operated such as to produce a switch-on movement, forces the toggle joint (13) into the upper dead centre position in the course of a switch-on action.

## Revendications

1. Disjoncteur de surintensité, en particulier pour un moteur, comprenant des contacts fixes (2) logés dans un boîtier (1) et des contacts mobiles (3), reliant les contacts fixes de chaque phase lorsque le disjoncteur est fermé, sous l'action d'au moins un ressort de déclenchement,
un verrou de maintien (8) actionné soit par un dispositif de manoeuvre manuel soit par des organes de déclenchement de surintensité, ce verrou agissant par l'intermédiaire d'une paire de levier à genouillère formée d'une patte de levier à genouillère (12) et d'une patte de commutation (10) sur les contacts mobiles (3) guidés dans le boîtier (1), tandis que la zone d'extrémité de la patte de levier à genouillère (12) à l'opposé de l'articulation (13) de la paire de levier à genouillère est montée pivotante sur un levier à cliquet (15) lui-même pivotant dans le boîtier (1), et s'appuyant en position de branchement sur un levier de déclenchement (17) influençable par les organes de déclenchement de surintensité, et le dispositif de manoeuvre manuel coopère avec l'articulation (13) de la paire de levier à genouillère,
**caractérisé en ce que**
les axes d'articulation (11, 13, 16) de la patte de commutation (10) et de la patte de levier à genouillère (12) et l'axe du palier de pivotement (14) du levier à cliquet (15) sont placés l'un derrière l'autre suivant une ligne légèrement courbe en position de branchement du disjoncteur,
la patte de commutation (10), la patte de levier à genouillère (12) et le levier à cliquet (15) sont tendus en position allongée, au delà de la position du point neutre, par le ressort de déclenchement, le levier à cliquet (15) s'appuyant contre le levier de déclenchement (17) et l'articulation (13) entre la patte de commutation (10) et la patte de levier à genouillère (12) s'appuyant contre un tiroir de butée (22) verrouillé de manière amovible, et le levier à cliquet (15) peut pivoter à partir de cette position prise lorsque le disjoncteur est branché, dans les deux directions autour de l'axe du palier de pivotement (14), c'est-à-dire dans une direction après actionnement du levier de déclenchement (17) et dans l'autre direction après ouverture du verrouillage du tiroir de butée (22), par l'actionnement du dispositif de manoeuvre manuel de la position fermée à la position ouverte et
le dispositif de manoeuvre manuel coopère avec l'articulation (13) de la paire de levier à genouillère par au moins une surface d'entraînement (21) agissant lors du mouvement de fermeture du dispositif de manoeuvre manuel, et l'articulation à genouillère (13) est sollicitée par un ressort de rappel (24) dans la direction opposée à celle du tiroir de butée (22).

2. Disjoncteur de surintensité selon la revendication 1,
**caractérisé en ce que**
le levier à cliquet (15) comporte deux bras et un ressort de rotation (18) qui le maintient dans sa position de repos écartée du levier de déclenchement (17) lorsque le disjoncteur est ouvert.

3. Disjoncteur de surintensité selon l'une des revendications 1 et 2,
**caractérisé en ce que**
le levier de déclenchement (17) est équipé d'un ressort de rotation (19) qui le maintient dans la position de repos qui bloque le levier à cliquet (15).

4. Disjoncteur de surintensité selon la revendication 1,
**caractérisé en ce que**
le dispositif de manoeuvre manuel coopère avec une fourchette de commutation, pivotante, à deux branches ayant des surfaces opposées, et l'une des surfaces intérieures opposées (25) de la fourchette de commutation entraîne l'articulation à genouillère (13) lorsque le tiroir de butée (22) est bloqué, lors du mouvement de coupure, manuellement à partir de la position de point neutre, pour mettre la paire de leviers à genouillère en position d'ouverture par leur repliage, et l'autre surface intérieure qui constitue la surface d'entraînement (21) agissant sur l'articulation (13) lors du mouvement de fermeture exécutée par le dispositif de manoeuvre manuel, pousse l'articulation à genouillère (13) dans sa position au-delà du point neutre lors de la fermeture
